# EUROPÄISCHE PATENTSCHRIFT

(11) **EP 1 231 143 B1**
(45) Veröffentlichungstag und Bekanntmachung des Hinweises auf die Patenterteilung: **15.10.2003**
(21) Anmeldenummer: 01103245.5
(22) Anmeldetag: 12.02.2001
(51) Int. Cl.: B65B 13/34

(54) **Werkzeuganordnung zum Binden eines Gegenstands, insbesondere eines Kabelbaums**
Binding device, particularly for cable bundle
Outil pour appliquer des liens, notamment à un faisceau de câbles

(43) Veröffentlichungstag der Anmeldung: 14.08.2002
(73) Patentinhaber: Hellermann Tyton GmbH, 25436 Tornesch (DE)
(72) Erfinder: Thieme, Hans-Dieter, 25436 Uetersen (DE)
(74) Vertreter: Glawe, Delfs, Moll & Partner

(56) Entgegenhaltungen:
- EP-A- 0 297 337

## Beschreibung

Zum Binden von Kabelbäumen und anderen Gegenständen verwendet man Kunststoffbinder, die um den zu bindenden Gegenstand geschlungen und deren Enden mittels eines Schlosses gesichert werden. Es ist bekannt, dies mit weitgehend automatisch arbeitenden Werkzeugen zu tun, die an ihrer Stirnseite eine Halterung für ein Schloß aufweisen und Einrichtungen zum Führen des Bandes um den zu bindenden Gegenstand und zurück in das Schloß umfassen (Prospekt "Automatische Bündel- und Verschlußwerkzeuge Auto Tool / Tyton Tool" der Firma Paul Hellermann GmbH, Pinneberg). Da das Werkzeug nur dann in Gang gesetzt werden darf, wenn sich ein Schloß richtig in der Schloßhalterung befindet, ist es bekannt, das Werkzeug mit einem Taster zu versehen, der die Anwesenheit eines Schlosses in der Schloßhalterung feststellt. In anderem Zusammenhang (EP-B-297 337) ist es auch bekannt, im Werkzeug einen Sensor vorzusehen, der den Eintritt des freien Bandendes in das Schloß feststellt, damit anschließend das Spannen und Abschneiden des Bandes vollzogen werden kann.

Wenn man sowohl die Anwesenheit eines Schlosses als auch den Eintritt des Bandendes feststellen will, müßte man bei Weiterbildung dieses Standes der Technik zwei Taster vorsehen, von denen der eine die Anwesenheit des Schlosses und der andere die Anwesenheit des Bandes überprüft. Dies ist aufwendig, zumal viele unterschiedliche Funktionsteile nahe der Schloßhalterung untergebracht werden müssen. Der Raum ist daher knapp und die Teile können sich gegenseitig stören.

Der Erfindung gelingt eine betriebssichere und einfachere Lösung gemäß Anspruch 1 und 7. Demzufolge ist vorgesehen, daß ein Taster, der zur Feststellung der Anwesenheit eines Schlosses ausgebildet ist, außerdem die Anwesenheit des Bandes ertastet. Zu diesem Zweck hat er außer einer ersten Tastposition, die er einnimmt, wenn kein Schloß in der Schloßhalterung ist, und einer zweiten Tastposition, die der Anwesenheit eines Schlosses zugeordnet ist, eine dritte Tastposition, die der Anwesenheit eines Bandes entspricht.

Wenn es sich um einen Schloßtyp handelt, der mindestens eine Sperrklinke zum Festhalten des zu prüfenden Bandendes enthält, die durch das anwesende Band aus einer Ruhestellung heraus ausgelenkt wird, ist es zweckmäßig, den Taster mit der Sperrklinke zusammenwirken zu lassen.

Dabei würde es genügen, lediglich die Sperrklinke abzutasten, um sowohl die Anwesenheit des Schlosses als auch die Auslenkung der Sperrklinke bei Anwesenheit eines Bandes festzustellen. Zweckmäßiger ist es jedoch, wenn der Taster außer einem das Band bzw. die Sperrklinke abtastenden Teil einen den Schloßkörper abtastenden Teil aufweist, weil je nach Schloßausbildung die Position der Sperrklinke in ihrer Ruhestellung bei abwesendem Band nicht so genau festgelegt ist wie die des Schloßkörpers. Zu diesem Zweck kann der Taster mehrstufig ausgebildet sein, wobei eine erste Stufe mit der Sperrklinke und eine zweite Stufe mit einem Schloßkörperteil zusammenwirkt.

Zweckmäßigerweise stimmt die Richtung der Tastbewegung des Tasters etwa mit der Richtung überein, in der das Schloß in die Schloßhalterung einzuführen ist. Zumindest gilt dies bezüglich der Bewegungsrichtung, in der sich der Taster von der ersten in die zweite Tastposition bewegt. Ferner sollte die Richtung der Tasterbewegung zwischen seiner zweiten und seiner dritten Taststellung etwa der Richtung entsprechen, in der sich die Sperrklinke beim Einführen des Bandes bewegt. Am einfachsten wird die Anordnung dann, wenn beide Richtungen etwa übereinstimmen, wobei die Bewegungsrichtung des Tasters vorteilhafterweise mit seiner Längsrichtung übereinstimmt, weil die Führungseinrichtung dann besonders einfach ausgebildet sein kann. Aus Platzgründen verläuft diese Richtung zweckmäßigerweise etwa parallel zur Werkzeugstirn.

Damit der Taster etwa in Richtung der Sperrklinkenbewegung in das Schloß eingreifen kann, ist für ihn zweckmäßigerweise eine Durchgriffsausnehmung im Schloß vorgesehen.

Um dem Schloß in der Schloßhalterung eine stets gleiche Position zu verleihen, ist zweckmäßigerweise eine Fixierklemme oder sind mehrere Fixierklemmen für das Schloß in der Schloßhalterung vorgesehen.

Die Erfindung wird im folgenden näher unter Bezugnahme auf die Zeichnung erläutert, die ein vorteilhaftes Ausführungsbeispiel veranschaulicht. Es zeigen:
- Fig. 1 bis 3: einen Teilschnitt durch die Schloßhalterung und benachbarte Teile des Werkzeugs in verschiedenen Funktonsstadien und
- Fig. 4: eine Seitenansicht des Schlosses quer zu der Darstellung in Fig. 2.

Die dargestellten Teile gehören zu einem Werkzeug, wie es in der gleichzeitig eingereichten Anmeldung EP 01 103 248.9 beschrieben ist. In der Werkzeugstirn 1 des Werkzeugs befindet sich eine Werkzeughalterung 2, die durch starre Gehäuseflächen 3 sowie parallel zur Zeichenebene gelegene Wände 4 begrenzt ist, wobei letztere mit einem Klemmenpaar 5 versehen sein können, um das Schloß in der Halterung festzuhalten. Das Schloß 6 wird durch einen Schloßkanal, der bei 13 in der Schloßhalterung mündet, in Pfeilrichtung 14 zugeführt.

Das Schloß 6 hat eine Bandöffnung 7 für den Durchgang eines Bandes 8 enthält, in die zwei Sperrklinken 9 ragen. Die Banddurchgangsöffnung 7 verläuft quer zur Werkzeugstirn 1. Das Werkzeug enthält nicht dargestellte Führungs- und Vorschubeinrichtungen, die das Band 8 in Richtung des Pfeils 10 zunächst durch das Schloß 6 schieben. Durch nicht dargestellte Führungseinrichtungen wird es im Sinne der angedeuteten Schleife 11 um einen zu bindenden Gegenstand geschlungen. Sein vorlaufendes Ende 12 tritt sodann in Pfeilrichtung wieder in Gegenrichtung in das Schloß 6 ein. Dabei wird die dem Bandende 12 benachbarte Sperrklinke 9 aus der Ruhestellung (Fig. 1) in eine ausgelenkte Stellung (Fig. 2) bewegt.

Seitlich der Schloßhalterung 2 ist parallel zur Werkzeugstirn 1 ein länglicher Taster 15 zwischen Führungsflächen 16 längs verschieblich gelagert. Sein vorderes Ende tritt unter der Wirkung einer Feder 17 in die Schloßhalterung 2 ein. Die vorderste Stellung des Tasters 15 wird bestimmt durch einen Anschlag 18.

Die Feder 17 wirkt auf das hintere Ende des Tasters 15 über einen bei 19 gehäusefest schwenkbar gelagerten Hebel 20, dessen Ende 21 in Wirkverbindung steht mit einem Sensorstößel 22, der durch eine Feder 23 gegen das Hebelende 21 gedrückt wird und einen Magneten 24 trägt. Neben dem Sensorstößel 22 sind Magnetschalter 25, 26 angeordnet, die je nach Stellung des Sensorstößels 22 durch den Magneten 24 betätigt werden. Der Magnetschalter 25 spricht an in der Stellung gemäß Fig. 2, der Magnetschalter 26 in der Stellung gemäß Fig. 3. Wenn sich der Taster 15 in der Stellung gemäß Fig.1 befindet, spricht keiner der beiden Schalter an.

Das vordere Ende des Tasters 15 ist in zwei Stufen 30, 31 ausgebildet. Bei abwesendem Schloß 6 befinden sich beide Stufen 30, 31 innerhalb der Schloßhalterung. Wenn ein Schloß in Richtung 14 aus dem Schloßkanal in die Schloßhalterung 2 eintritt, wirkt das Schloß 6 auf die Stufe 31 und drückt den Taster zurück in die Stellung gemäß Fig. 2. Der Sensorstößel 22 gelangt dadurch in die Stellung, in der der Schalter 25 anspricht. Dabei wird der vorderste Teil des Stößels 15 mit der stufe 30 von dem Schloß nicht erfaßt, weil seine Wand 27 an der betreffenden Stelle einen Ausschnitt 28 hat, durch den die Stufe 30 hindurchtritt. Sie gelangt dadurch in die unmittelbare Nachbarschaft der Rastklinke 9 oder in Kontakt damit, ohne daß dies ihre Stellung wesentlich verändert. Ein Ausschnitt 28 ist zwar nur in derjenigen Wand 27 des Schlosses erforderlich, die dem Stößel 15 zugewandt ist; jedoch befindet sich zweckmäßigerweise ein entsprechender Ausschnitt auch in der gegenüberliegenden Wand des Schlosses, damit dies in beliebiger Richtung in das Werkzeug eingesetzt werden kann.

Wenn nun das Bandende 12 in das Schloß 6 eintritt, wird die Rastklinke 9 zurückgedrückt, wobei sie über die Stufe 30 auch den Taster 15 zurückdrückt, nämlich in die in Fig. 3 dargestellte Stellung, in der der Schalter 26 anspricht.

Das Bandende 12 soll nach seinem Eintritt in das Schloß 6 möglichst bündig mit der hinteren Schloßseite festgehalten werden. Dies kann dadurch geschehen, daß abhängig vom Ansprechen des Schalters 26 der Vorschub des Bandes stillgesetzt wird. Zweckmäßiger und genauer ist es, dafür einen besonderen Anschlag vorzusehen. Erfindungsgemäß wird als Anschlag die Klinge 35 verwendet, die zum Abschneiden des anderen Bandendes 8 vorgesehen ist. Zu diesem Zweck ragt die Klinge 35 in den Weg des Bandendes 12, ohne die Bewegung des anderen Bandendes 8 zu behindern. Die Verwendung der Klinge 35 als Anschlag verdient Schutz gegebenenfalls unabhängig von den Merkmalen der sonstigen Ansprüche.

Man erkennt in der Zeichnung, daß der erfindungsgemäße Taster neben der Klinge 35 untergebracht werden kann und auch gleichzeitig mit dieser auf Teile des Schlosses bzw. des Bandes einwirken kann, ohne daß diese Teile und deren Funktionen einander stören. Das Hebelende 21 bildet eine Versetzung gegenüber der Zeichenebene und dem Hebel 20, so daß das Hebelende 21 an der Klinge 35 vorbeigreifen kann.

## Patentansprüche

1. Werkzeug zum Binden eines Gegenstands, insbesondere eines Kabelbaums, mittels eines Bandes (8), dessen Enden durch ein Schloß (6) geführt sind, für das im Werkzeug eine Schloßhalterung (2) vorgesehen ist, die mit einem Taster (15) zum Feststellen der Anwesenheit eines Schlosses (6) versehen ist, der eine erste Tastposition bei fehlendem Schloß (6) und eine zweite Tastposition bei anwesendem Schloß (6) einnimmt, **dadurch gekennzeichnet, daß** der Taster (15) eine dritte Tastposition einnimmt, wenn das Schloß (6) ein Band (12) enthält.

2. Werkzeug nach Anspruch 1, **dadurch gekennzeichnet, daß** der Taster (15) einen das Band (12) oder die Sperrklinke (9) abtastenden Teil (30) und einen das Schloß (6) abtastenden Teil (31) aufweist.

3. Werkzeug nach Anspruch 2, **dadurch gekennzeichnet, daß** die Richtung der Tastbewegung des Tasters (15) im wesentlichen mit der Richtung übereinstimmt, in der das Schloß (6) in die Schloßhalterung (2) einzuführen ist.

4. Werkzeug nach Anspruch 2 oder 3, **dadurch gekennzeichnet, daß** der Taster (15) mehrstufig ausgebildet ist.

5. Werkzeug nach einem der Ansprüche 1 bis 4, **dadurch gekennzeichnet, daß** die Schloßhalterung (2) Fixierklemmen (5) für das Schloß (6) aufweist.

6. Werkzeug nach einem der Ansprüche 1 bis 5, **dadurch gekennzeichnet, daß** eine für das Abschneiden eines Bandendes (8) vorgesehene Klinge (35) als Anschlag für das andere Bandende (12) dient.

7. Schloß zur Verwendung in Verbindung mit einem Werkzeug nach einem der Ansprüche 1 bis 6, **dadurch gekennzeichnet, daß** das Schloß (6) eine Durchtrittsausnehmung (28) für den Taster (15) aufweist.

## Claims

1. A tool for binding an article, in particular a wiring harness, by means of a strap (8) whose ends are guided by a buckle (6) for which there is provided in the tool a buckle mounting (2) which is provided with a feeler (15) for determining the presence of a buckle (6) which occupies a first feeler position in the absence of a buckle (6) and occupies a second feeler position if a buckle (6) is present, **characterised in that** the feeler (15) occupies a third feeler position when the buckle (6) contains a strap (12).

2. A tool according to Claim 1, **characterised in that** the feeler (15) has a part (30) sensing the strap (12) or a pawl (9) and a part (31) sensing the buckle (6).

3. A tool according to Claim 2, **characterised in that** the direction of the feeling movement of the feeler (15) substantially coincides with the direction in which the buckle (6) is to be introduced into the buckle mounting (2).

4. A tool according to Claim 2 or 3, **characterised in that** the feeler (15) is of multistage design.

5. A tool according to any one of Claims 1 to 4, **characterised in that** the buckle mounting (2) has fixing clips (5) for the buckle (6).

6. A tool according to any one of Claims 1 to 5, **characterised in that** a blade (35), which is provided to cut off a strap end (8), serves as an abutment for the other strap end (12).

7. A buckle for use in conjunction with a tool according to any one of Claims 1 to 6, **characterised in that** the buckle (6) has a through-recess (28) for the feeler (15) .

## Revendications

1. Outil pour lier un objet, en particulier un faisceau de câbles, au moyen d'une bande (8) dont les extrémités sont guidées à travers un fermoir (6) pour lequel est prévue dans l'outil une fixation de fermoir (2) qui est pourvue d'un palpeur (15) pour constater la présence d'un fermoir (6), lequel palpeur prend une première position de palpage en l'absence d'un fermoir (6) et une deuxième position de palpage en présence d'un fermoir (6), **caractérisé en ce que** le palpeur (15) prend une troisième position de palpage lorsque le fermoir (6) contient une bande (12).

2. Outil selon la revendication 1, **caractérisé en ce que** le palpeur (15) comporte une partie (30) palpant la bande (12) ou le cliquet de blocage (9) et une partie (31) palpant le fermoir (6).

3. Outil selon la revendication 2, **caractérisé en ce que** la direction du mouvement de palpage du palpeur (15) coïncide sensiblement avec la direction dans laquelle le fermoir (6) doit être introduit dans la fixation de fermoir (2).

4. Outil selon la revendication 2 ou 3, **caractérisé en ce que** le palpeur (15) est réalisé avec plusieurs gradins.

5. Outil selon l'une des revendications 1 à 4, **caractérisé en ce que** la fixation de fermoir (2) comporte des pinces de fixation (5) pour le fermoir (6).

6. Outil selon l'une des revendications 1 à 5, **caractérisé en ce qu'**une lame (35) prévue pour couper une extrémité (8) de la bande sert de butée pour l'autre extrémité (12) de la bande.

7. Fermoir destiné à être utilisé en combinaison avec un outil selon l'une des revendications 1 à 6, **caractérisé en ce que** le fermoir (6) présente un évidement de passage (28) pour le palpeur (15).
